# EUROPÄISCHE PATENTSCHRIFT

(11) **EP 0 678 944 B1**
(45) Veröffentlichungstag und Bekanntmachung des Hinweises auf die Patenterteilung: **10.03.1999**
(21) Anmeldenummer: 95105712.4
(22) Anmeldetag: 15.04.1995
(51) Int. Cl.: H01R 43/05, H01R 43/042, H02G 1/12

(54) **Zangenartiges Werkzeug zum Verdrillen des teilweise freigelegten Endbereichs eines eine Litze als Ader aufweisenden isolierten Leiters**
Plier tape tool for twisting at least stuffed electric wire from centrally insulated conductor
Outil du genre pince pour torsader l'embout partiellement dénudé d'un conducteur isolé ayant une âme en forme de tresse

(30) Priorität: 20.04.1994 DE 4413748
(43) Veröffentlichungstag der Anmeldung: 25.10.1995
(73) Patentinhaber: Krampe, Josef, D-59387 Ascheberg (DE)
(72) Erfinder: Krampe, Josef, D-59387 Ascheberg (DE)
(74) Vertreter: Henfling, Fritz, Dipl.-Ing.

(56) Entgegenhaltungen:
- DE-U- 9 006 400
- DE-U- 9 102 476
- FR-A- 2 693 045
- US-A- 4 241 628

## Beschreibung

Die Erfindung betrifft ein zangenartiges Werkzeug zum Verdrillen des teilweise freigelegten Endbereichs eines eine Litze als Ader aufweisende isolierten Leiters und Ausgestaltungen des Werkzeugs zu einem die gesamte Abfolge der erforderlichen Schritte für das Ansetzen von Endhülsen an mit einer Isolierung versehenen, eine Litze als Ader aufweisenden Leiters zusammenfassenden Gerät.

Soweit Werkzeuge zum Verdrillen des Endbereichs von mit einer Aderendhülse zu versehenden, eine Litze als Ader aufweisende Leiter bekannt sind, weisen diese einen komplizierten, störanfälligen Aufbau auf, die Werkzeuge sind dann auch so ausgelegt, daß die Zugänglichkeit zum Verdrillbereich zu wünschen übrig läßt. Die bekannten Geräte lassen vom Aufbau her im übrigen die Optimierung eines solchen Werkzeuges im Sinne einer Zusammenfassung sämtlicher Elemente für die Abfolge der in Zusammenhang mit dem Ansetzen einer Aderendhülse an einem eine Litze als Ader aufweisenden Leiter erforderlichen Manipulationen in einem Werkzeug nicht zu.

Die DE-U-9 006 400 offenbart beispielsweise eine Abisolierzange, die zum Verdrillen der abisolierten Litzen zwei bewegliche Schieber mit einander zugewandten, griftigen Oberflächen aufweist.

Ausgehend vom Stand der Technik liegt der Erfindung zunächst einmal die Aufgabe zugrunde, ein Werkzeug zum Verdrillen des teilweise freigelegten Endbereichs eines eine Litze als Ader aufweisende isolierten Leiters vorzuschlagen, das vom Aufbau her einfach und unkompliziert und somit kaum störanfällig ist und sich dann auch leicht handhaben läßt. Weitergehend liegt der Erfindung die Aufgabe zugrunde, ein Werkzeug anzubieten, mit dem sämtliche Manipulationen in Zusammenhang mit dem Ansetzen einer Aderendhülse an einen eine Litze als Ader aufweisende isolierten Leiter durchführbar sind.

Dementsprechend wird zunächst einmal ein zangenartiges Werkzeug zum Verdrillen des teilweise freigelegten Endbereichs eines einer Litze als Ader aufweisenden isolierten Leiters vorgeschlagen, das am freien Ende der Zangenbacken von den Zangenbacken ausgehende, jeweils auf die andere Zangenbacke orientierte, in das Zangenmaul vorspringende Stege aufweist, wobei die Stege einen der Bewegungskurve der Zangenbacken entsprechenden Verlauf aufweisen, auf gegeneinander versetzten, einen Zwischenraum zwischen den Stegen ausbildenden Ebenen verlaufen, einer der Stege eine bei geöffneter Zange eine begrenzte Überdeckung des anderen Steges erbringende Länge aufweist und die einander zugeordneten den Zwischenraum zwischen den Stegen eingrenzenden Flächen griffig ausgelegt sind.

Bei dem erfindungsgemäßen Drillwerkzeug handelt es sich um eine denkbar einfache und damit unkomplizierte und somit kaum störanfällige Lösung, mit der der weitere Vorteil verbunden ist, daß das Maul des zangenartigen Werkzeugs unbeeinträchtigt für weitere in Zusammenhang mit dem Ansetzen von Aderendhülsen an den freigelegten Enden von eine Litze als Ader aufweisenden isolierten Leiters erforderlichen Elementen, etwa von den Backen des Werkzeuges zuzuordnenden Klemm- und Schneidelementen zum Abisolieren des Leiterendes bleibt. Gleichermaßen läßt sich die erfindungsgemäße Lösung ohne weiteres dann auch an einer existierenden Abisolierzange mit an den Backen der Zange angesetzten Klemm- und Schneidelementen zum Freilegen des Endes des isolierten Leiters realisieren.

Ausgestaltungen des erfindungsgemäßen Drillwerkzeugs ergeben sich aus den Unteransprüchen 2 bis 6. Die erfindungsgemäße Abisolierzange mit integriertem Drillwerhzang ist in Anspruch 7 definiert. Möglichkeiten der Ausgestaltung der Abisolierzange, mit dem im günstigsten Fall sämtliche in Zusammenhang mit dem Ansetzen von Aderendhülsen an eine Litze als Ader aufweisenden isolierten Leitern erforderliche Arbeitsgänge bewirkt werden können, ergeben sich aus den Unteransprüchen 8 bis 16. Ein in diesem Zusammenhang wesentliches Erfindungsmerkmal ist das Herzstück des Werkzeugs, das heißt die in die Zange eingelagerte Kassette mit den Kulissen für die Elemente zum Verpressen der Aderendhülse auf dem freigelegten Litzenende, zum Abtrennen einer Aderendhülse von einem magazinierten Aderendhülsengurt und gegebenenfalls dann auch zum Ablängen eines Leiters, in Verbindung mit den denkbar einfachen Mechanismen für die Betätigung der Werkzeuge.

Weitergehende konstruktive Details ergeben sich aus der zeichnerischen Darstellung eines erfindungsgemäßen Werkzeuges in Verbindung mit der Zeichnungsbeschreibung.

In der Zeichnung ist die Erfindung anhand einer Abisolierzange mit einer Drill- und mit einer Crimpvorrichtung weitergehend erläutert. Es zeigen:
- Figur 1: die Zange in Öffnungsstellung in Draufsicht,
- Figur 2: eine Stirnansicht der Zange in Figur 1,
- Figur 3: die Zange in Figur 1 und das dazu gehörende Aderendhülsenmagazin in Sprengdarstellung,
- Figur 4: den Abschnitt eines Aderendhülsengurtes in Draufsicht.
- Figur 5: die in Figur 1 dargestellte Zange in Schließstellung; in Draufsicht,
- Figur 6: eine Darstellung entsprechend Figur 1, einen Ends abgebrochen, in einem Teilbereich nach Linie VI-VI in Figur 2 geschnitten,
- Figur 7: eine der Figur 6 entsprechende Darstellung bei geschlossener Zange,
- Figur 8: eine Darstellung entsprechend Figur 1 beidends abgebrochen, in einem Teilbereich nach Linie VIII-VIII in Figur 2 geschnitten,
- Figur 9: eine der Figur 8 entsprechende Darstellung bei geschlossener Zange,
- Figur 10: das sogenannte Herzstück der Zange in Draufsicht,
- Figur 11: einen Schnitt nach Linie XI-XI in Figur 10,
- Figur 12: eine Abfolge von den Abisoliervorgang demonstrierenden Darstellungen,
- Figur 13: eine Abfolge von den Vorgang des Verdrillens des Aderendes demonstrierenden Darstellungen,
- Figur 14: Ansichten der Darstellungen in Figur 10 in Richtung des Pfeiles XIV-XIV in Figur 13.

Das zangenartig ausgebildete Werkzeug, als Ganzes dargestellt in den Figuren 1, 3 und 5, besteht in an sich bekannter Weise aus den durch die Achse 11 zusammengefaßten Schenkeln 12 und 13, von den der Schenkel 13 den Schenkel 12 durchsetzt, deren überstände über die Achse 11, die Zangenbacken 121 und 131, mit den Klemm- und Schneidelementen 21, 21' sowie 22, 22' versehen sind, mit denen die erste Stufe des Abisolierens des mit einer Aderendhülse zu versehenden Leiterendes in der Weise erfolgt, daß der im Sinne des Pfeiles A in den Figuren 1 1 und 12 in das Werkzeug eingeführte isolierte (311) aus einer Litze bestehende Leiter 31 beim Betätigen der Zange zum einen zwischen den Klemmelementen 21, 21' festgelegt und zum andern die Isolierung 311 von den Schneidelementen 22, 22' angeschnitten wird und die angeschnittene Isolierung 311' sodann durch gegenläufige Verlagerung der Klemm- und Schneidelemente 21, 21' und 22, 22' im Sinne des Doppelpfeiles B in Figur 12 auf dem vor dem Anschnitt liegenden Endbereich 31' der Litze 31 begrenzt abgezogen wird (Pfeil C in Figur 12), begrenzt deshalb, weil die unmittelbare Einwirkung der Drillelemente auf die zu verdrillende Litze zu vermeiden ist. Mit 14 ist eine Rückstellfeder bezeichnet, die die Zangenschenkel in ihre Ausgangslage zurücküberführt, mit 16 und 16' sind die Rückstellfedern bezeichnet, die die Klemm- und Schneidelemente 21, 21' und 22, 22' in ihre Ausgangslage zurücküberführen. Der begrenzte Abzug der angeschnittenen Isolierung 311' von der Litze 31 resultiert aus der Einschubtiefe des abzuisolierenden Leiters in die Zange, definiert durch den von einem Überstand der Klemmbacke 21' ausgehenden Anschlag 23. Der das synchrone Verschwenken der korrespondierenden Schneidbacken und damit dann auch der korrespondierenden Klemmbacken sicherstellende, aus der Schneidbacke 22' vorspringende, in Wechselwirkung mit der Schneidbacke 22 tretende Mitnehmer 24 dient dann auch der Führung beim Einführen des abzuisolierenden Leiters in das Zangenmaul.

Vorgelagert ist dem Abisolierbereich die erfindungsgemäß ausgelegte Drillvorrichtung. Sie besteht aus den an der Stirnseite der Zangenbacken 121 und 131 von beiden Backen ausgehenden, jeweils auf die andere Backe orientierten Stegen 41 und 42, die sich in zueinander versetzten Ebenen verlaufend beim Schließen der Zange unter Belassung eines Zwischenraums übereinander schieben (insbes. Figuren 13 und 14). Von den entsprechend der Bewegungskurve der Zangenbakken einen bogenförmigen Verlauf nehmenden Stegen weist der Steg 42 einen geringfügigen Überstand 43 auf, der aufgeweitet den Zwischenraum 44 (Figur 14) zwischen den Stegen definiert. Zur Definition des Zwischenraumes 44 trägt weitergehend ein noch vom Zangenschenkel 121 ausgehender im Abstand vom Steg 41 verlaufender Steg 46 bei, zwischen dem und dem Steg 41 sich der vom Zangenschenkel 131 ausgehende Steg 42 führt. Eine dem aufgeweiteten Überstand 43 des Steges 42 vorgelagerte Kehle 47 dient der Lageorientierung des anzusetzenden zu verdrillenden Leiterendes. Eine schräge Auflaufkante 48 am vom Zangenschenkel 121 ausgehenden Steg 41 stellt das Greifen der Drillvorichtung sicher.

Der Drillvorgang selbst wird zumindest unterstützt durch in die Stege eingelassene Sägeblattabschnitte 49. Die aus den Stegen 41 und 42 vorspringenden Sägeblattabschnitte 48 stellen dann auch das mit dem fortschreitenden Verdrillen des Aderende 31' einhergehende vollständige Abziehen der abgetrennten, zunächst nur abgezogenen Isolierung 311' vom verdrillten Litzenende 31' sicher.

Integriert ist in die Zange eine im Detail insbes. aus den Figuren 6 bis 9 entnehmbare Crimpvorrichtung zum Ansetzen der Aderendhülse an die freigelegte, vorweg verdrillte Litze des Leiters. Die eigentliche Crimpvorrichtung (Figur 6 und 7) besteht aus einer den anstellbaren Zangenschenkel 13 im Kreuzungsbereich der Zangenschenkel 12 und 13 durchsetzende, auf der die Zangenschenkel zusammenfassenden Achse 11 verschwenkbar gelagerten Kassette 61, in der eine Kulisse 62 mit Überstand 63 über den Zangenschenkel 12 ausgebildet ist, in dem ein senkrecht zur Zeichnungsebene zugängliches Gesenk 631 ausgebildet ist, in dem die am verdrillten Litzenende 31' angesetzte Aderendhülse 761 gegenüber dem Litzenende 31' mit Hilfe eines sich in der Kulisse 62 führende Preßstempel 64 verpreßt wird, der über einen mit ihm in Wechselwirkung stehende, gegenüber der die Zangenschenkel 12 und 13 zusammenfassenden Achse 11 fixierten Hebel 66 in Richtung auf das Gesenk 631 und gegenläufig dazu verlagerbar ist. Der das Gesenk 631 ausbildende Überstand 63 der Kulisse 62 weist seinerseits einen in der Zeichnungsebene vorspringenden, das freie Ende des Aderendhülsengurts 76 (Figur 4) aufnehmenden, ebenfalls senkrecht zur Zeichnungsebene zugänglichen Eingang 632 auf. An dem Überstand 63 der Kulisse 62 ist des weiteren eine Stellschraube 65 zur Anpassung des darin ausgebildeten Gesenks 631 an die jeweilige Aderendhülsenabmessung angesetzt. Beaufschlagt wird das Gesenk 631 zum Verpressen der Aderendhülse 761 auf dem verdrillten Litzenende 31' von einem an dem anstellbaren Zangenschenkel 13 lösbar gelagerten Magazin 71 für einen Aderendhülsengurt 76, dessen Mündung 72 auf den Eingang 632 zum Gesenk 631 orientiert ist. Überführt wird die vorderste, noch Bestandteil des Aderendhülsengurts 76 bildende Aderendhülse 761 in das Gesenk 631 mit Hilfe des Leiters 31, dessen freigelegtes, verdrilltes Litzenende 31' senkrecht zur Zeichnungsebene in die Aderendhülse 761 eingeführt und der Leiter 31 sodann die Aderendhülse 761 in das Gesenk 631 überführend in der Zeichnungsebene in Richtung auf das Gesenk 631 verlagert wird. Befindet sich die Aderendhülse 761 mit dem darin befindlichen verdrillten Litzenende 31' im Gesenk 631, wird die Zange betätigt, wobei unter der Einwirkung des Hebels 66 die Verlagerung des Preßstempels 64 in das Gesenk 631 erfolgt, unter dessen Einwirkung die Aderendhülse 761 auf den verdrillten Litzenende 31' verpreßt wird. Vorweg wird die im Gesenk 631 befindliche Aderendhülse 761 vom Aderendhülsengurt 76 durch ein den Gurt 762 durchtrennendes Messer 681 abgetrennt, das einem sich in einer weiteren oberhalb der Kulisse 62 für den Preßstempel 64 in der Kassette 61 verlaufenden Kulisse 67 führenden Messerträger 68 vor Kopf zugeordnet ist, der über einen am stationären Zangenschenkel 12, d.h. an dessen Backe 121, angelenkten Kniehebeltrieb 69 in Richtung auf das Gesenk 631, und gegenläufig dazu verlagerbar ist (Figuren 8 und 9). Der an der Backe 121 des Zangenschenkels 12 gelagerte Kniehebeltrieb 69 stellt sicher, daß das Messer 681 vor dem Auflaufen des Preßstempels 64 gegen die in dem Gesenk 631 befindliche Aderendhülse 761 mit dem Aderendhülsengurt 76, den Gurt 762 durchtrennend in Eingriff gelangt und die Aderendhülse 761 vorweg vom Gurt 762 abtrennt.

In Komplettierung des Werkzeugs durch eine Ablängstation für den mit dem Werkzeug zu bearbeitenden Leiter 31 ist in der Kassette 61 dann auch noch eine weitere, zu den Kulissen 62 und 67 gegenläufige Kulisse 81 mit einem über die andere Schmalseite des anstellbaren Zangenschenkels 12 vorspringenden Überstand 82 vorgesehen, wobei in dem Überstand 82 eine Aufnahme 821 ausgebildet ist, in die bei darin eingelegtem Leiter 31 beim Schließen der Zange ein den Leiter 31 ablängendes, vor Kopf eines sich in der Kulisse 81 führenden Messerträgers 83 angesetztes Messer 831 unter der Einwirkung des zweiarmigen, die die Zangenschenkel 12 und 13 zusammenfassende Achse 11 durchsetzenden Hebels 66 auf den Messerträger 83 in Richtung auf die Ablängenaufnahme 821 verlagerbar und aus der Schneidlage dann auch wieder zurück verlagerbar ist. Die Zurückverlagerung sowohl des Preßstempels 64 als auch des Messerträgers 83 in die jeweilige Ausgangslage wird bewirkt durch die im übrigen dann auch die Überführung der Zange aus der Schließstellung in die Öffnungsstellung bewirkende Rückstellfeder 14, die an dem Hebel 66 angreift.

Der Arbeitsablauf, was die zunächst teilweise Abisolierung des Leiterendes und was das Verdrillen der von einer Litze gebildeten Ader in ihrem mit einer Aderendhülse zu versehenden Endbereich betrifft, ist aus den Figuren 12 bis 14 zu entnehmen, ohne daß es insoweit weitergehender Erläuterungen bedarf.

## Patentansprüche

1. Zangenartiges Werkzeug zum Verdrillen des teilweise freigelegten Endbereichs eines eine Litze (31) als Ader aufweisenden isolierten Leiters, gekennzeichnet durch am freien Ende der Zangenbacken (121, 131) von den Zangenbacken (121, 131) ausgehende, jeweils auf die andere Zangenbacke (131, 121) orientierte, in das Zangenmaul vorspringende Stege (41, 42) mit folgenden Merkmalen:
die Stege (41, 42) weisen einen der Bewegungskurve der Zangenbacken (121, 131) entsprechenden Verlauf auf,
die Stege (41, 42) verlaufen auf gegeneinander versetzten, einen Zwischenraum zwischen den Stegen (41, 42) ausbildenden Ebenen,
einer (42) der Stege (41, 42) weist eine bei geöffneter Zange eine begrenzte Überdeckung des anderen Steges (41) erbringende Länge auf,
die einander zugeordneten, den Zwischenraum zwischen den Stegen (41, 42) eingrenzenden Flächen der Stege (41, 42) sind griffig ausgelegt.

2. Werkzeug nach Anspruch 1, dadurch gekennzeichnet, daß der Überstand des dem anstellbaren Zangenschenkel (131) zugeordneten Steges (42) über den dem anderen Zangenschenkel (121) zugeordneten Steg (41) einen den Zwischenraum zwischen den stegen (41, 42) definierten Vorsprung in Richtung aus den anderen Steg (41) aufweist.

3. Werkzeug nach Anspruch 2, gekennzeichnet durch einen weiteren parallel zu dem dem stationären Zangenschenkel (121) zugeordneten Steg (41) im Abstand von diesen Steg (41) verlaufenden, dem anstellbaren Zangenschenkel (131) zugeordneten Steg (42) eingrenzenden Führungssteg (46).

4. Werkzeug nach Anspruch 2 oder Anspruch 3, gekennzeichnet durch eine dem stirnseitigen Ansatz des dem anstellbaren Zangenschenkel (131) zugeordneten Steges (42) vorgelagerter quer zum Steg (42) verlaufende Kehle.

5. Werkzeug nach einem der Ansprüche 1 bis 4, gekennzeichnet durch in die einander zugewandten Flächen der Drillstege (41, 42) sich über deren Länge erstrekkend eingelassene Sägeblattabschnitte.

6. Werkzeug nach einem der Ansprüche 1 bis 5, gekennzeichnet durch eine begrenzte Federelastizität der Drillstege (41, 42).

7. Abisolierzange, in die ein Werkzeug nach einem der Ansprüche 1 bis 6 integriert ist, wobei die den den Zangenbakken (121, 131) zugeordneten, der Abisolierung dienenden Klemmbacken-Schneidbacken-Kombinationen (21, 21', 22, 22') vorgelagerte Drillvorrichtung (41, 42) außermittig an den Zangenbacken (121, 131) angesetzt ist.

8. Abisolierzange nach Anspruch 7, gekennzeichnet durch eine Abisolierstation mit den Klemmbacken (21, 21') vorgelagerten Schneidbacken (22, 22').

9. Abisolierzange nach Anspruch 7 oder Anspruch 8, dadurch gekennzeichnet, daß eine der rückwärtigen Backen (21, 21') der Klemmbacken-Schneidbacken-Kombination (21, 21', 22, 22') mit einem rückwärtigen Überstand versehen ist, von dem ein über die Backe (21) vorspringender Einschubbegrenzungsanschlag (23) für den abzuisolierenden Leiter ausgeht.

10. Abisolierzange nach einem der Ansprüche 7 bis 9 mit einem anstellbaren, den anderen Zangenschenkel (12) durchsetzender Zangenschenkel (13), der mit dem stationären Zangenschenkel (12) durch eine die Zangenschenkel (12, 13) durchsetzende, gegenüber dem stationären Zangenschenkel (12) fixierte Achse (11) zusammengefaßt ist, auf der der anstellbare Zangenschenkel (12) verschwenkbar gelagert ist, dadurch gekennzeichnet, daß der anstellbare, den stationären Zangenschenkel (12) durchsetzende Zangenschenkel (13) im Kreuzungsbereich der Zangenschenkel (12, 13) von einer auf der die Zangenschenkel (12, 13) zusammenfassenden Achse (11) verschwenkbar gelagerten Kassette (61) mit einer über den Zangenschenkel (13) vorspringenden Kulisse (62) durchsetzt ist, in deren Überstand (63) ein Gesenk (631) zum Ansetzen der Aderendhülse (761) an das freigelegte Litzenende ausgebildet ist, in der sich ein unter Einwirkung der Schließkraft der Zange in das Gesenk (631) verlagerbarer Preßstempel (64) führt.

11. Abisolierzange nach Anspruch 10, gekennzeichnet durch einen in der den Zangenschenkel (12) durchsetzenden Achse (11) gelagerten, in Wirkeingriff mit dem Preßstempel (64) stehenden Hebel (66).

12. Abisolierzange nach Anspruch 10 oder Anspruch 11, mit einem dem anstellbaren Zangenschenkel (23) lösbar zugeordneten, in das mit einer seitlichen Zugangsöffnung (634) versehene Gesenk (631) zum Ansetzen der Aderendhülse (761) an das freigelegte Litzenende mündenden Magazin (71) für einen Aderendhülsengurt (76), dadurch gekennzeichnet, daß das Gesenk (631) mit einem das freie Ende des Gurtes (76) aufnehmenden Überstand (633) versehen ist, in den hinein ein am freien Ende eines sich durch den anstellbaren Zangenschenkel (131) erstreckenden, über einen Kniehebeltrieb (64) mit dem stationären Zangenschenkel (121) verbundenen Messerträger (68) befindliches Messer (681) zum Abtrennen der in das Gesenk (631) überführten Aderendhülse (761) vom Aderendhülsengurt (76) verlagerbar ist.

13. Abisolierzange nach Anspruch 12, gekennzeichnet durch eine das Voreilen des Messerträgers (68) bewirkenden Abstimmung des Preßstempelhubs und des Messerträgerhubs.

14. Abisolierzange nach Anspruch 10 oder Anspruch 11, gekennzeichnet durch eine am Überstand (63) der Kulisse (62) angesetzte Stellschraube (65) mit in den Überstand hinein verlagerbaren Schaft zur Anpassung des Gesenks (631) an unterschiedliche Aderendhülsenabmessungen.

15. Abisolierzange nach einem der Ansprüche 10 bis 14, dadurch gekennzeichnet, daß die den anstellbaren Zangenschenkel (12) durchsetzende Kassette (61) mit einer weiteren nach der gegenüberliegenden Seite orientierten Kulisse (81) mit Überstand (82) über den Zangenschenkel (12) versehen ist, in deren Überstand (82) eine Aufnahme (821) zum Ablängen des Leiters ausgebildet ist, in die hinein ein an einem sich in dieser Kulisse (81) führenden Messerträger (83) angesetztes Trennmesser (831) ebenfalls unter der Einwirkung der Zangenschließkraft verlagerbar ist.

16. Abisolierzange nach Anspruch 15, gekennzeichnet durch einen die die Zangenschenkel (12, 13) zusammenfassende Achse (11) durchsetzenden, einerseits mit dem Preßstempel (64) und andererseits mit dem Messerträger (83) in Wechselwirkung stehenden Hebel (66).

## Claims

1. Plier-like tool, for twisting the partially exposed end region of an insulated conductor, which has a stranded wire (31) as a core, characterised by webs (41, 42), which extend from the plier jaws (121, 131) at the free end of the plier jaws (121, 131) and are each orientated towards the other plier jaw (131, 121), said webs protruding into the mouth of the pliers, such tool having the following features:
- the webs (41, 42) have a configuration corresponding to the curve of movement of the plier jaws (121, 131),
- the webs (41, 42) extend along planes which are offset from one another and form a space between the webs (41, 42),
- one (42) of the webs (41, 42) has a length which provides a limited covering of the other web (41) when the pliers are open, and
- the faces of the webs (41, 42), which are associated with one another and define the space between the webs (41, 42), are designed to be non-slip.

2. Tool according to claim 1, characterised in that the projecting length of the web (42), associated with the adjustable plier portion (131), protruding beyond the web (41), associated with the other plier portion (121), has a projection member defining the space between the webs (41, 42) and protruding in the direction of the other web (41).

3. Tool according to claim 2, characterised by an additional guide web (46), which extends parallel to the web (41), associated with the stationary plier portion (121), at a spacing from this web (41) and defines the web (42) associated with the adjustable plier portion (131).

4. Tool according to claim 2 or claim 3, characterised by a groove, which is provided in front of the end-face extension of the web (42), associated with the adjustable plier portion (131), and which groove extends transversely relative to the web (42).

5. Tool according to one of claims 1 to 4, characterised by saw blade portions which are provided in the faces of the twisting webs (41, 42) facing one another so as to extend over the length of said webs.

6. Tool according to one of claims 1 to 5, characterised by a limited spring resilience of the twisting webs (41, 42).

7. Stripping pliers, in which a tool according to one of claims 1 to 6 is incorporated, wherein the twisting device (41, 42), which is provided in front of the clampingjaw/cuttingjaw combinations (21, 21', 22, 22') associated with the plier jaws (121, 131) and used for the stripping process, is attached eccentrically to the plier jaws (121, 131).

8. Stripping pliers according to claim 7, characterised by a stripping station having cutting jaws (22, 22') provided in front of the clamping jaws (21, 21').

9. Stripping pliers according to claim 7 or claim 8, characterised in that one of the rear jaws (21, 21') of the clamping jaw/cutting jaw combination (21, 21', 22, 22') is provided with a rear projecting length, from which extends a slide-in limit stop (23) for the conductor to be stripped, said stop protruding beyond the jaw (21).

10. Stripping pliers according to one of claims 7 to 9, having an adjustable plier portion (13) traversing the other plier portion (12) and being combined with the stationary plier portion (12) by a spindle (11), which traverses the plier portions (12, 13) and is fixed relative to the stationary plier portion (12), on which spindle the adjustable plier portion (12) is pivotably mounted, characterised in that the adjustable plier portion (13), which traverses the stationary plier portion (12), is traversed at the intersection region of the plier portions (12, 13) by a cassette (61), which is pivotably mounted on the spindle (11), which combines the plier portions (12, 13), and said cassette has a slide member (62) protruding beyond the plier portion (13), a die (631) for attaching the core end sleeve (761) to the exposed stranded wire end being provided in the projecting length (63) of said slide member, in which a press punch (64) extends, said press punch being displaceable into the die (631) by the effect of the closing force of the pliers.

11. Stripping pliers according to claim 10, characterised by a lever (66), which is mounted in the spindle (11) traversing the plier portion (12) and is in working engagement with the press punch (64).

12. Stripping pliers according to claim 10 or claim 11, having a magazine (71) for a core end sleeve belt (76) detachably associated with the adjustable plier portion (23) and terminating in the die (631), provided with a lateral inlet aperture (634), for attaching the core end sleeve (761) to the exposed stranded wire end, characterised in that the die (631) is provided with a projecting length (633), which accommodates the free end of the belt (76), and into which a knife (681), situated on the free end of a knife carrier (68) extending through the adjustable plier portion (131) and connected to the stationary plier portion (121) via a toggle lever drive (64), is displaceable for separating the core end sleeve (761), transferred into the die (631), from the core end sleeve belt (76).

13. Stripping pliers according to claim 12, characterised by synchronising the press punch movement and the knife carrier movement, which synchronisation causes the advancing movement of the knife carrier (68).

14. Stripping pliers according to claim 10 or claim 11, characterised by a setting screw (65), which is attached to the projecting length (63) of the slide member (62) and has a shaft, which is displaceable into the projecting length for adapting the die (631) to variable core end sleeve dimensions.

15. Stripping pliers according to one of claims 10 to 14, characterised in that the cassette (61), which traverses the adjustable plier portion (12), is provided with an additional slide member (81) orientated towards the opposite side and having a projecting length (82) protruding beyond the plier portion (12), a receiver (821) being provided in the projecting length (82) of said slide member for cutting the conductor to length, and into which receiver a cutting knife (831) is displaceable, also by the effect of the closing force of the pliers, said knife being attached to a knife carrier (83) extending in this slide member (81).

16. stripping pliers according to claim 15, characterised by a lever (66), which traverses the spindle (11) combining the plier portions (12, 13) and interacting with the press punch (64), on the one hand, and with the knife carrier (83) on the other hand.

## Revendications

1. Outil du type pince destiné à torsader la zone d'extrémité en partie dégagée d'un conducteur isolé, présentant un toron (31) en tant que brin conducteur, caractérisé par des barrettes (41, 42) à l'extrémité libre de mâchoires de pince (121, 131), partant des mâchoires de pince (121, 131), orientées chacune vers l'autre mâchoire de pince (131, 121), faisant saillie à l'intérieur de la gueule de pince, présentant les caractéristiques suivantes:
les barrettes (41, 42) présentent un parcours correspondant à la courbe de déplacement des mâchoires de pince (121, 131),
les barrettes (41, 42) s'étendent sur des plans décalés l'un par rapport à l'autre, formant un espace intermédiaire entre les barrettes (41, 42),
l'une (42) des barrettes (41, 42) présente une longueur entraînant un recouvrement limité de l'autre barrette (41), lorsque la pince est ouverte,
les surfaces des barrettes (41, 42) correspondant l'une à l'autre, limitant l'espace intermédiaire entre les barrettes (41, 42), sont des surfaces de prise.

2. Outil selon la revendication 1, caractérisé en ce que le porte-à-faux de la barrette (42), affectée à la branche de pince (131) ajustable, par rapport à la barrette (41) affectée à l'autre branche de pince (121), présente une saillie définissant l'espace intermédiaire entre les barrettes (41, 42) en direction de l'autre barrette (41).

3. Outil selon la revendication 2, caractérisé par une autre barrette de guidage (46) s'étendant parallèlement et à distance de la barrette (41), affectée à la branche de pince (121) stationnaire, limitant la barrette (42) affectée à la branche de pince (131) ajustable.

4. Outil selon la revendication 2 ou 3, caractérisé par une gorge s'étendant transversalement à la barrette (42), placée devant l'appendice frontal de la barrette (42) affectée à la branche de pince (131) ajustable.

5. Outil selon l'une des revendications 1 à 4, caractérisé par des portions de lame de scie encastrées, s'étendant dans les surfaces tournées l'une vers l'autre des barrettes de torsion (41, 42) sur leur longueur.

6. Outil selon l'une des revendications 1 à 6, caractérisé par une élasticité de ressort limitée des barrettes de torsion (41, 42).

7. Pince à dénuder dans laquelle est intégré un outil selon l'une des revendications 1 à 6, le dispositif de torsion (41, 42) monté devant les combinaisons de mâchoires de serrage et mâchoires de coupe (21, 21', 22, 22') servant à dénuder, associées aux mâchoires de pince (121, 131), étant placé excentré sur les mâchoires de pince (121, 131).

8. Pince à dénuder selon la revendication 7, caractérisée par un poste de dénudage avec des mâchoires de coupe (22, 22') montées devant les mâchoires de serrage (21, 21').

9. Pince à dénuder selon la revendication 7 ou la revendication 8, caractérisée en ce que l'une des mâchoires arrière (21, 21') de la combinaison de mâchoires de serrage et mâchoires de coupe (21, 21', 22, 22') présente un porte-à-faux arrière duquel part une butée de limitation d'introduction (23), dépassant de la mâchoire (21), pour le conducteur à dénuder.

10. Pince à dénuder selon l'une des revendications 7 à 9, comportant une branche de pince (13) ajustable, traversant l'autre branche de pince (12), qui est réunie avec la branche de pince (12) fixe par un axe (11) traversant la branche de pince (12, 13) fixée par rapport à la branche de pince fixe (12), sur lequel est montée pivotante la branche de pince (12) ajustable, caractérisée en ce que la branche de pince (13) ajustable, traversant la branche de pince (12) fixe est traversée dans la zone de croisement des branches de pince (12, 13), par une cassette (61) montée pivotante sur l'axe (11) réunissant les branches de pince (12, 13), avec une coulisse (62) dépassant de la branche de pince (13), dans le porte-à-faux (63) de laquelle est formée une matrice (631) pour placer la cosse d'extrémité de conducteur (761) sur l'extrémité dénudée du toron, matrice dans laquelle passe un poinçon déplaçable dans la matrice (631) sous l'effet de la force de fermeture de la pince.

11. Pince à dénuder selon la revendication 10, caractérisée par un levier (66) monté dans l'axe (11) traversant la branche de pince (12) en engagement actif avec le poinçon (64).

12. Pince à dénuder selon la revendication 10 ou la revendication 11, comportant un magasin (71) pour une ceinture de cosses d'extrémité de conducteur (76), affecté de manière démontable à la branche de pince (23) ajustable, débouchant dans la matrice (631) pourvue d'une ouverture d'accès latéral, pour placer la cosse d'extrémité de conducteur (761), caractérisée en ce que la matrice (631) présente un porte-à-faux logeant l'extrémité libre de la ceinture (76), dans lequel est déplaçable une lame (681) se trouvant à l'extrémité libre d'un porte-lame (68) s'étendant à travers la branche de pince (131) ajustable, relié à la branche de pince (121) fixe, par l'intermédiaire d'un mécanisme à levier coudé (64), pour séparer la cosse d'extrémité de conducteur (761), transférée dans la matrice (631), de la ceinture de cosses d'extrémité de conducteur (76).

13. Pince à dénuder selon la revendication 12, caractérisée par une adaptation de la course du poinçon et de la course du porte-lame, entraînant une avance du porte-lame (68).

14. Pince à dénuder selon la revendication 10 ou la revendication 11, caractérisée par une tige déplaçable à l'intérieur du porte-à-faux, par une vis de réglage (65) placée sur le porte-à-faux (63) de la coulisse (62) en vue de l'adaptation de la matrice (631) à différentes dimensions des cosses d'extrémité de conducteur.

15. Pince à dénuder selon l'une des revendications 10 à 14, caractérisée en ce que la cassette (61), traversant la branche de pince ajustable, présente une autre coulisse (81) orientée vers le côté opposé, avec porte-à-faux (82) par rapport à la branche de pince (12), dans le porte-à-faux (82) de laquelle est formé un logement (821) pour la mise à longueur du conducteur, logement à l'intérieur duquel une lame de sectionnement (831), placée sur un porte-lame (83) passant dans cette coulisse (81), est également déplaçable sous l'effet de la force de fermeture de la pince.

16. Pince à dénuder selon la revendication 15, caractérisée par un levier (66) traversant l'axe (11) réunissant les branches de pince (12, 13), en interaction avec d'une part le poinçon (64) et d'autre part, le porte-lame (83).
